# EUROPÄISCHE PATENTANMELDUNG

(11) **EP 0 911 275 A1**
(43) Veröffentlichungstag der Anmeldung: **28.04.1999**
(21) Anmeldenummer: 98115787.8
(22) Anmeldetag: 21.08.1998
(51) Int. Cl.: B65D 77/20

(54) **Behälter mit Scharnierdeckel**

(30) Priorität: 22.10.1997 DE 19746550
(71) Anmelder: 4P Rube Göttingen GmbH, D-37077 Göttingen (DE)
(72) Erfinder: Zettner, Hans, 37085 Göttingen (DE)
(74) Vertreter: Hutzelmann, Gerhard

(57) **Zusammenfassung**

Behälter(1) mit einem oberen Rand, dessen obere, wenigstens abschnittsweise ebene Fläche siegelfähig ausgerüstet ist und mit einem Deckel(2,12) zum Verschließen des Behälters, wobei der Deckel(2,12) eine geradlinig verlaufende Biegelinie(7,17) aufweist, welche den Deckel in zwei Abschnitte unterteilt und der eine der beiden Deckelabschnitte mit dem Rand(3) des Behälters(1) zusammengesiegelt ist.

## Beschreibung

Die Erfindung bezieht sich auf einen Behälter mit einem oberen Rand, dessen obere, wenigstens abschnittsweise ebene Fläche siegelfähig ausgerüstet ist und mit einem Deckel zum Verschließen des Behälters.

Derart angeordnete Deckel verschließen den Behälter zwar zuverlässig; sie werden jedoch leicht verlegt oder gehen gar verloren.

Der Erfindung liegt die Aufgabe zugrunde, einen Behälter der genannten Art so auszugestalten, daß der Deckel den Behälter zuverlässig verschließt und leicht zu öffnen ist und darüber hinaus nicht verlegt werden kann.

Diese Aufgabe wird erfindungsgemäß dadurch gelöst, daß der Deckel eine geradlinig verlaufende Biegelinie aufweist, welche den Deckel in zwei Abschnitte unterteilt, und daß der eine der beiden Deckelabschnitte fest mit dem Rand des Behälters zusammengesiegelt ist.

Zum Öffnen des Behälters wird der Deckel an seinem nicht fest angesiegelten Abschnitt vom Behälter gelöst und um die Biegelinie nach oben gebogen.

Um den Behälter zu verschließen braucht dann der Deckel nur noch nach unten gedrückt zu werden.

Als sehr vorteilhaft hat es sich dabei erwiesen, wenn gemäß einer Ausgestaltung der Erfindung die Biegelinie über eine Ecke des Deckels verläuft.

Es ist aber auch möglich, daß gemäß einer weiteren Ausgestaltung der Erfindung die Biegelinie entlang eines Randabschnittes des Deckels verläuft.

In beiden Fällen ist ein einfaches Öffnen des Behälters gewährleistet, wobei ein Verlegen des Deckels ausgeschlossen ist.

Eine weitere vorteilhafte Ausgestaltung der Erfindung liegt darin, daß der Deckel wenigstens an seinem von der Biegelinie abgewandten Abschnitt mit einem nach unten stehenden Rand versehen ist.

An diesem Rand ist der Deckel besonders leicht ergreifbar.

Als sehr vorteilhaft hat es sich auch ergeben, wenn gemäß einer weiteren Ausgestaltung der Erfindung der nach unten stehende Rand mit Verhakungsmitteln versehen ist, mit denen der Deckel am Behälter lösbar befestigt ist.

Dadurch ist ein besonders einfacher Widerverschluß des Behälters gegeben.

In der Zeichnung ist die Erfindung anhand von zwei Ausführungsbeispielen veranschaulicht. Dabei zeigen:
- Fig.1: eine schaubildliche Darstellung eines Behälters, der mit einem Deckel verschlossen ist, wobei über eine Ecke des Deckels eine Biegelinie verläuft,
- Fig.2: eine Seitenansicht des Behälters nach Fig.1,
- Fig.3: ein Schaubild eines weiteren Behälters, mit entlang einer Längskante angeordneter Biegelinie und
- Fig.4: eine Seitenansicht des teilweise aufgebrochenen Behälters nach Fig.3.

Mit 1 ist in Fig.1 ein etwa quadratischer Behälter bezeichnet, der mit einem Deckel 2 verschlossen ist. Der Behälter ist mit einem umlaufenden Siegelflansch 3 versehen, auf dem im geschlossenen Zustand ein Siegelrand 4 des Deckels 2 aufliegt. Der Deckel 2 ist mit einem nach unten gezogenen Rand 5 versehen, in den Noppen 6 eingeprägt sind, die sich beim auf den Behälter aufgesetzten Deckel an der Unterseite des Siegelflansches abstützen. Über eine Ecke des Siegelrandes 4 verläuft eine als Rillinie ausgebildete Biegelinie 7, welche vom Deckel 2 einen Abschitt 8 abteilt.

Zum erstmaligen Öffnen des Behälters wird der Deckel an der der Biegelinie 8 gegenüberliegenden Ecke erfasst und angehoben. Dabei verbleibt der außerhalb der Biegelinie liegende Abschnitt 8 am Behälter 2 bzw. dessen Siegelflansch 3. Die Noppen 6 müssen dabei lediglich über die Kante des Siegelflansches gehoben werden. Es ist möglich auch die übrigen Abschnitte von Siegelflansch 3 und Siegelrand 4 miteinander zu versiegeln, um einen dichten Verschluß zu erzielen. Diese Siegelung muß dann aber so ausgeführt sein, daß sie leicht zu öffnen ist, während die Siegelung im Abschnitt 8 fest ausgeführt ist und nahzu nicht zu lösen ist.

Wie aus Fig.2 ersichtlich ist, kann der Rand 5 des Deckels 2 zur Biegelinie 7 hin abgeschrägt sein, um das Anheben des Deckels zu erleichtern.

In den Fig.3 und 4 ist eine Variante dargestellt, bei welcher die Biegelinie 17 entlang einer Kante des Deckels 12 verläuft. Die Biegelinie 17 trennt dabei vom Deckel 12 einen über die gesamte Behälterlänge reichenden Abschnitt 18 ab, der beim Öffnen fest am Behälter-Siegelflansch 3 verbleibt.

Wie in Fig.4 angedeutet kann an der von der Biegelinie 17 abgewandten Deckelkante ein Ansatz 20 angeformt sein, welcher das Anheben des Deckels noch weiter erleichtert.

Auch hier ist es möglich den jenseits der Biegelinie 17 liegenden Abschnitt des Siegelrandes 15 - leicht lösbar - am Siegelflansch 3 anzusiegeln.

## Patentansprüche

1. Behälter(1) mit einem oberen Rand, dessen obere, wenigstens abschnittsweise ebene Fläche siegelfähig ausgerüstet ist und mit einem Deckel(2,12) zum Verschließen des Behälters, **dadurch gekennzeichnet,** daß der Deckel(2,12) eine geradlinig verlaufende Biegelinie(7,17) aufweist, welche den Deckel(2,12) in zwei Abschnitte unterteilt, und daß der eine der beiden Deckelabschnitte(8,18) mit dem Rand(3) des Behälters(1) zusammengesiegelt ist.

2. Behälter nach Anspruch 1, **dadurch gekennzeichnet**, daß die Biegelinie(7) über eine Ecke des Deckels(2) verläuft.

3. Behälter nach Anspruch 1, **dadurch gekennzeichnet**, daß die Biegelinie(17) entlang eines Randabschnittes des Deckels(12) verläuft.

4. Behälter nach Anspruch 2 oder 3, **dadurch gekennzeichnet**, daß der Deckel(2,12) wenigstens an seinem von der Biegelinie(7,17) abgewandten Abschnitt mit einem nach unten stehenden Rand(5,15) versehen ist.

5. Behälter nach Anspruch 4, **dadurch gekennzeichnet**, daß der nach unten stehende Rand(5,15) mit Verhakungsmitteln(6) versehen ist, mit denen der Deckel(2,12) am Behälter(1) lösbar befestigt ist.
